# EUROPÄISCHE PATENTANMELDUNG

(11) **EP 3 456 660 A1**
(43) Veröffentlichungstag der Anmeldung: **20.03.2019**
(21) Anmeldenummer: 18212343.0
(22) Anmeldetag: 13.12.2018
(51) Int. Cl.: B65D 88/08, B65D 90/02, B65D 90/08

(54) **BEHÄLTER, HERGESTELLT AUS EINEM WENDELFÖRMIG GEBOGENEN BLECHBAND**

(71) Anmelder: Mayer, Edgar, 74076 Heilbronn (DE)
(72) Erfinder: Mayer, Edgar, 74076 Heilbronn (DE)
(74) Vertreter: Clemens, Gerhard

(57) **Zusammenfassung**

Ein zylindrischer Behälter (10), insbesondere Silo zur Speicherung von Feststoffen, Flüssigkeiten und/oder Gasen, Schüttgütern oder dergleichen, hergestellt aus einem einlagigen, wendelförmig gebogenem, übereinander durchgehend verlaufend angeordneten, eine zylindrische Ebene (E) bildenden Blechband (20, 20.1, 20.2), dessen übereinander benachbart angeordnete Randabschnitte (26.1, 26.2) an einer wendelförmig verlaufenden durchgehenden Stoßstelle (50) miteinander dichtend verbunden sind, wobei der obere Randabschnitt (26.2) eines unteren Blechbandes (20.2) zur Behälteraußenseite (A) um eine zweite Biegekante (24.2) abgewinkelt ist, gekennzeichnet dadurch, dass der untere Randabschnitt (26.1) des oberen Blechbandes (20.1) oberhalb der Stoßstelle (50) eine zur Behälteraußenseite (A) hin verlaufende erste Querschnittseinprägung (32) aufweist, derart, dass direkt unterhalb der Stoßstelle (50) durch die anschließende Oberseite des oberen Randabschnitts (26.2) des unteren Blechbandes (20.2) eine nach innen überstehende Vorsprungsfläche (52) gebildet wird, die beim Herstellen einer Innenschweißnaht (40) an der Behälterinnenseite (I) auf Höhe der Stoßstelle (50) dem schwerkraftbedingten Abfließen des noch flüssigen Schweißguts entgegenwirkt, beziehungsweise dieses verhindert.

## Beschreibung

### TECHNISCHES GEBIET

Die vorliegende Erfindung betrifft einen Behälter, insbesondere ein Silo zur Speicherung von Feststoffen, Flüssigkeiten und/oder Gasen, Schüttgütern oder dergleichen, hergestellt aus einem einlagigen, wendelförmig gebogenem, übereinander durchgehend verlaufend angeordneten, eine zylindrische Ebene bildenden Blechband, dessen übereinander benachbart angeordnete Randabschnitte an einer wendelförmig verlaufenden durchgehenden Stoßstelle miteinander dichtend verbunden sind, wobei der obere Randabschnitt eines unteren Blechbandes zur Behälteraußenseite um eine zweite Biegekante abgewinkelt ist.

### STAND DER TECHNIK

Aus wendelförmig gebogenem Blechband hergestellte Behälter sind aus der DE 2 250 239 A bekannt. Zum Herstellen von Behältern wird dabei aus einem Blechband eine Wendel mit einem dem Behälterdurchmesser entsprechenden Durchmesser geformt. Bei der Herstellung eines derartigen Behälters werden die einander zugeordneten Wendelblechbandränder zunächst ausgebogen und anschließend auf der Außenseite des Behälters mittels eines Falzes fluiddicht miteinander verbunden. Hierzu werden die einander gegenüberliegenden Längsränder des Blechbandes jeweils U-förmig ausgebogen und die einander zugeordneten U-förmig ausgebogenen Blechränder werden ineinander gelegt und anschließend durch Falzen verbunden. Dieses System ist als Lipp-Doppelfalz-System am Markt bekannt und vielfältig bewährt. Durch dieses Lipp-Doppelfalz-System ist eine einfache und schnelle Herstellung der Behälter mit variablem Durchmesser und variabler Höhe möglich. Transportable Biegeblech- und Montagevorrichtungen gewährleisten, dass der Behälter an dem jeweiligen Aufstellungsort montiert werden kann und das Transportvolumen entsprechend reduziert werden kann.

Aus der DE 199 39 180 A1 ist bekannt, einen Behälter derart herzustellen, dass ein erster Randabschnitt unter Ausbildung einer wendelförmigen verlaufenden Ausbiegekante zur Außenseite hin ausgebogen wird und ein zweiter Randabschnitt des benachbart darüber angeordneten Blechbandes nach außen abgebogen wird und dann durch einen Falz mit einem ersten Randabschnitt verbunden wird.

Für die bisherigen Anwendungen dieses Behältersystems, beispielsweise zum Lagern von Schüttgütern aus der Land- und Forstwirtschaft oder von Bioabfall, weisen die Behälter eine ausgezeichnete Stabilität, Dichtheit und Medienresistenz auf. Für weitere Anwendungen wie beispielsweise die Lagerung von fluiden Medien, wie pflanzliche Öle, Erdöl oder dergleichen ist jedoch ein deutlich größeres Behältervolumen erforderlich, bei denen die Dichtheit zuverlässig gewährleistet werden muss. Die damit einhergehende erhöhte mechanische Stabilität der Behälter kann durch die bekannten Falzsysteme nicht ausreichend gewährleistet werden. Insbesondere stößt das Falzsystem bei großen Blechdicken an seine Grenzen.

Um wendelförmig aus gebogenem Blechband hergestellte Behälter bereit zu stellen, deren Anwendungsspektrum vergrößert ist, insbesondere bezüglich der Umsetzung eines großen Speichervolumens und / oder einer erhöhten mechanischen Stabilität unter Gewährleistung einer dennoch einfachen und schnellen Herstellbarkeit beziehungsweise Montage, wurden Lösungen entwickelt, die die Falzverbindung durch eine Schweißverbindung ersetzen.

Die WO 2014/048515 A1 offenbart einen Behälter, hergestellt aus einem wendelförmig gebogenen Blechband der eingangs beschriebenen Art, wobei die Randabschnitte der höhenmäßig übereinander verlaufenden benachbarten Randbereiche des Blechbandes über eine Schweißverbindung miteinander verbunden sind. Dabei überlappen sich die Randbereiche und werden durch zwei getrennte Schweißnähte fluiddicht miteinander verbunden. Durch den vorhandenen Abstand der Schweißnähte entsteht im Überlappungsbereich benachbarter Randbereiche des Blechbandes ein Spaltbereich zwischen den überlappenden Wandungen, der nach Herstellung des Behälters in nicht einfacher Art und Weise kontrollierbar ist bezüglich möglicher Korrossionsrisiken oder dergleichen.

Die EP 1181115 B1 beschreibt einen zylindrischen Behälter der eingangs genannten Art und ein Verfahren zur Herstellung eines derartigen Behälters. Bei diesem zylindrischen Behälter wird ein Mantel eingesetzt, der wenigstens teilweise aus einem Blechband besteht, das wendelförmig gewickelt ist, sodass die seitlichen Randbereiche des Blechbandes an einer wendelförmig verlaufenden Stoßstelle aneinander grenzen. Die Randbereiche des Blechbandes sind an der Stoßstelle jeweils zu einer Seite hin abgewinkelt, wobei des abgewinkelte Bereich durch eine Falzverbindung dichtend miteinander verbunden ist. Gleichzeitig ist das Blechband in der Umgebung der Stoßstelle auf der Mantelinnenseite miteinander verschweißt. Dabei sind die an der Stoßstelle zusammentreffenden Randbereiche des oberen und unteren Blechbandes in einer Ebene angeordnet, sodass lediglich durch die Krümmung der Randbereich im Stoßbereich ein Spalt für die Anbringung einer Schweißnaht gegeben ist. Dies hat zur Folge, dass die Schweißnaht nur mit erhöhtem Aufwand dichtend und zuverlässig angebracht werden kann, da das Schweißgut im Bereich der Stoßstelle beim Herstellvorgang im flüssigen Zustand aufgrund der Einwirkung der Schwerkraft dazu neigt, nach unten abzufließen, was die Qualität der Schweißnaht negativ beeinflusst. Häufig müssen daher in diesem Bereich aufwendige Maßnahmen ergriffen werden, um eine Schweißnaht herzustellen, die eine dauerhaft zuverlässige Verbindungsfunktion mit hoher Tragfähigkeit und eine dauerhaft zuverlässige Dichtfunktion gewährleistet. Dies gestaltet sich insbesondere bei Behältern mit dünnen Blechbandquerschnitten als aufwändig.

Die DE 20 2012 009 932 U1 offenbart einen Behälter, hergestellt aus einem wendelförmig gebogenem Blechband, wobei die aneinander benachbarten wendelförmigen Blechbandränder ausgebogen und mittels eines Falzes dicht verbunden sind, der sich dadurch auszeichnet, dass auf der dem Falz gegenüberliegenden Seite des Bereichs des Falzfußes ein zusätzlicher Blechabschnitt aufgeschweißt wird, um ein Eindringen von Fremdstoffen in den Falz zu verhindern, was jedoch bezüglich der Herstellung relativ aufwendig ist.

In der DE 10 2015 004 281 A1 ist ein Behälter, hergestellt aus einem einlagigen, wendelförmig gebogenem Blechband offenbart, bei dem keine Falzverbindung eingesetzt wird, sondern die Verbindung im Stoßbereich aneinandergrenzender wendelförmig verlaufender Randabschnitte des Blechbandes durch eine beidseitig von der Innenseite und der Außenseite her geschweißte Schweißverbindung hergestellt wird, was besonders hohe Anforderungen an die Herstellung der Schweißverbindung stellt und eine hohe Positioniergenauigkeit der zugeführten Randbereiche zum Herstellen der Schweißverbindung erfordert.

### DARSTELLUNG DER ERFINDUNG

Ausgehend von dem genannten Stand der Technik liegt der vorliegenden Erfindung die Aufgabe beziehungsweise das technische Problem zugrunde, einen zylindrischen Behälter anzugeben, der das Anwendungsspektrum derartiger Behälter weiter vergrößert und insbesondere unter Beibehaltung der wirtschaftlichen Herstellbarkeit vor Ort durch wendelförmige Blechbänder gewährleistet, dass vor Ort Schweißverbindungen hergestellt werden können, die montagetechnisch einfach umzusetzen sind, eine dauerhaft zuverlässige Festigkeit gewährleisten, hohe Positioniergenauigkeiten ermöglichen, höchste Anforderungen an Reinheit, Medienresistenz und Dichtheit des Behälters erfüllen, eine dauerhaft zuverlässige Funktion gewährleisten, hohe Tragsicherheiten ermöglichen, insbesondere bei außergewöhnlichen Beanspruchungen wie Erdbeben oder dergleichen, die Umsetzung von Behältern bezüglich Durchmesser und Höhe und dünne Wandstärken zu ermöglichen, die bisher unter Gewährleistung einer hohen Traglast nicht möglich waren.

Der erfindungsgemäße zylindrische Behälter der eingangs genannten Art ist durch die Merkmale des unabhängigen Anspruchs 1 gegeben.

Vorteilhafte Ausgestaltungen und Weiterbildungen sind Gegenstand der von dem unabhängigen Anspruch 1 direkt oder indirekt abhängigen Ansprüche.

Der erfindungsgemäße zylindrische Behälter der eingangs genannten Art zeichnet sich demgemäß dadurch aus, dass der untere Randabschnitt des oberen Blechbandes oberhalb der Stoßstelle eine zur Behälteraußenseite hin verlaufende erste Querschnittseinprägung oder der obere Randabschnitt des unteren Blechbandes unterhalb der Stoßstelle eine zur Behälterinnenseite hin verlaufende Querschnittseinprägung aufweist, derart, dass direkt unterhalb der Stoßstelle durch die anschließende Oberseite des oberen Randabschnitts des unteren Blechbandes eine nach innen überstehende Vorsprungsfläche gebildet wird, die beim Herstellen einer Innenschweißnaht an der Behälterinnenseite auf Höhe der Stoßstelle dem schwerkraftbedingten Abfließen des noch flüssigen Schweißguts entgegenwirkt, beziehungsweise dieses verhindert.

Eine konstruktiv besonders einfach umzusetzende Ausführungsvariante, die eine einfache konstruktive Umsetzung gewährleistet, zeichnet sich dadurch aus, dass die Querschnittseinprägung einen im Wesentlichen linearen Verlauf aufweist.

Alternativ ist es auch möglich, die Querschnittseinprägungen derart zu gestalten, dass die Querschnittseinprägung versatzmäßig parallel zur Behälterwandebene verläuft. Auch bei dieser Variante wird eine Vorsprungsfläche umgesetzt, die eine qualitativ hochwertige Anbringung der Schweißnaht ermöglicht.

Eine besonders bevorzugte Ausgestaltung, die eine hohe Stabilität des hergestellten Behälters gewährleistet, zeichnet sich dadurch aus, dass die Breite der Querschnittseinprägung im Bereich zwischen 30 % bis 5 % der Breite des Blechbandes liegt.

Eine vorteilhafte Weiterbildung zeichnet sich dadurch aus, dass der untere Endbereich eines oberen Blechbandes gegenüber dem oberen Endbereich des unteren Blechbandes einen quer zur Blechebene vorhandenen Versatz aufweist.

Besonders hohe Traglasten in Verbindung mit einer zuverlässigen Dichtheit zeichnen sich gemäß einer besonders vorteilhaften Weiterbildung dadurch aus, dass benachbarte Blechbänder an der Stoßstelle über eine Innenschweißnaht und eine Außenschweißnaht miteinander verbunden sind.

Die oben dargestellte Ausführungsvariante bietet in der Praxis enorme Vorteile. So können für die Behälter dünne Edelstahlbleche verwendet werden, da dem Blech durch die Querschnittseinprägung am unteren Randbereich des Blechbandes eine "Struktur" gegeben wird, die insgesamt die Stabilität erhöht. Die Querschnittseinprägung wirkt wie eine "Versteifungsrippe", wodurch durch diese Formgebung ein dünnes Blech zusätzlich im unteren Randbereich stabilisiert wird. Gleichzeitig ist das Verschweißen einfacher, denn es gibt eine Vorsprungsfläche für den zu schweißenden unteren Blechrand. Durch die leichte Verformung der Querschnittseinprägung liegt der untere Blechbereich auf dem zuvor am oberen Rand im rechten Winkel ausgewinkelten oberen Randabschnitt des unteren Blechbandes auf, so kann von außen sowie auch von innen in einfacher Art und Weise stumpf geschweißt werden. Beim Schweißen tropft aufgrund der geschaffenen Vorsprungsfläche kein flüssiges Schweißmaterial nach unten. Weiterhin kann vermieden werden, dass an der kaltverformten Stellen der zweiten Biegekante des oberen Randabschnittes des unteren Blechbandes geschweißt wird, da die Schweißnaht nach innen beziehungsweise nach außen versetzt vorhanden ist.

Gleichzeitig ist eine einfache Lösung für den Fall gegeben, dass der Durchmesser des Behälters (Tanks) sich während der Montage verändert. Es wird somit eine Montagemöglichkeit zur Verfügung gestellt, die eine Durchmesseränderung in einfacher Art und Weise umsetzen kann, indem eine mehr oder weniger starke Verformung des unteren Blechrandes vorgenommen und an entsprechender Stelle verschweißt wird.

Insgesamt ist mit dem erfindungsgemäßen Behälter die Herstellung eines Trinkwassertanks mit extrem dünnen Edelstahlblechen möglich, der hohe Traglasten besitzt, eine dauerhaft zuverlässige Dichtigkeit gewährleistet und in einfacher Art und Weise montiert werden kann.

Eine vorteilhafte bevorzugte Ausgestaltung zeichnet sich dadurch aus, dass die Querschnittseinprägung als gekrümmter Bereich, insbesondere mit großem Biegeradius, ausgebildet ist.

Eine besonders vorteilhafte alternative Ausgestaltung, die die Vorteile der Falztechnologie mit einbindet, zeichnet sich dadurch aus, dass der untere Randabschnitt eines oberen Blechbandes zur Behälteraußenseite um eine erste Biegekante abgewinkelt ist, die abgewinkelten Randabschnitte auf Höhe der Stoßstelle auf der Behälteraußenseite mittels einer Falzverbindung miteinander verbunden sind, die abgewinkelten Randabschnitte auf Höhe der Stoßstelle auf der Behälterinnenseite mittels einer Innenschweißnaht miteinander verbunden sind, derart, dass die erste Biegekante im Verhältnis zur zweiten Biegekante in einem quer zur Blechbandebene vorhandenen Versatz angeordnet ist.

Durch die Kombination der Verbindung benachbarter wendelförmig verlaufender Randbereiche des Blechbandes zum einen durch die Falzverbindung auf der Außenseite und zum anderen durch die Innenschweißnaht auf der Innenseite in der genannten konstruktiven Ausgestaltung wird im Ergebnis ein zylindrischer Behälter zur Verfügung gestellt, der extrem hohe Tragfestigkeiten gewährleistet, unter Beibehaltung des bewährten Herstellungsverfahrens hoch qualitative Verbindungen der Randbereiche des Blechbandes ermöglicht, die insbesondere bezüglich der Qualität und der Einfachheit der Herstellung der Innenschweißnaht besondere Vorteile aufweist. Die Kombination der Falzverbindung mit der erfindungsgemäßen Innenschweißnaht ermöglicht durch die spezielle Ausgestaltung der Randbereiche im Bereich der Stoßstellen der benachbarten Blechbänder die Herstellung qualitativ hochwertigster Innenschweißnähte bei gleichzeitig hoher Positioniergenauigkeit und Maßhaltigkeit der gesamten Konstruktion. In der Summe wird dadurch eine Verbindung der Randbereiche der Blechbänder gewährleistet, die hohen Beanspruchungen standhält, insbesondere beispielsweise bei Erdbebenbeanspruchungen. Gleichzeitig ist eine hohe Dichtigkeit gewährleistet und eine wirtschaftliche Herstellung wird ermöglicht.

Eine besonders bevorzugte Weiterbildung, die auf die bestehende Technologie zum zuverlässigen Herstellen eines derartigen Behälters zurückgreift, ohne dass zusätzliche Maßnahmen ergriffen werden müssen, zeichnet sich dadurch aus, dass die Falzverbindung als einfache Falzverbindung ausgebildet ist, in dem ein Randabschnitt des unteren Blechbandes als Kragflansch und ein Randabschnitt des oberen Blechbandes als den Kragflansch umfassendes U-Profil ausgebildet ist oder umgekehrt, wobei bei besonders hohen Dichtigkeits- und Tragfähigkeitsanforderungen eine ergänzende alternative Ausgestaltung sich dadurch auszeichnet, dass die Falzverbindung als mehrfache Falzverbindung, insbesondere doppelte Falzverbindung ausgebildet ist.

Hinsichtlich der konstruktiven Maße zur Umsetzung von Behältern mit hoher Tragfestigkeit und dauerhaft zuverlässiger Funktion, zeichnet sich eine besonders vorteilhafte Ausgestaltung dadurch aus, dass das Versatzmaß im Bereich zwischen der einfachen bis zehnfachen Blechstärke des Blechbandes liegt.

Dabei zeichnet sich eine vorteilhafte Ausgestaltung dadurch aus, dass die Blechstärke des Blechbandes im Bereich zwischen 1 mm bis 15 mm, insbesondere zwischen 1,5 mm bis 7 mm, liegt.

Um die geforderten Tragsicherheiten auch in Einsatzgebieten mit erhöhten Anforderungen, zum Beispiel in erdbebengefährdeten Gebieten, zu gewährleisten, zeichnet sich eine vorteilhafte Ausgestaltung dadurch aus, dass die Dicke der Innen-/ Außenschweißnaht im Bereich zwischen dem einfachen bis dreifachen der Blechstärke des Blechbandes liegt.

Weitere Vorteile und Merkmale der Erfindung sind den in den Ansprüchen ferner angegebenen Merkmalen sowie den nachstehenden Ausführungsbeispielen zu entnehmen.

### KURZE BESCHREIBUNG DER ZEICHNUNG

Die Erfindung wird im Folgenden anhand der in der Zeichnung dargestellten Ausführungsbeispiele näher beschrieben und erläutert. Es zeigen:
- Fig. 1: Schematische Seitenansicht eines zylindrischen Behälters, hergestellt aus einem wendelförmig gebogenem Blechband, dessen Randbereiche miteinander verbunden sind mit Detail I,
- Fig. 2: schematische Draufsicht auf den Herstellvorgang eines zylindrischen Behälters gemäß Fig. 1 mit einer Biegestation, Falzstation und Schweißstation,
- Fig. 3: schematischer Querschnitt durch das Detail I gemäß Fig. 1 im Randbereich des Behälters gemäß einer ersten alternativen Ausgestaltung der Verbindung übereinander angeordneter Randbereiche der Blechbänder mit einer Falzverbindung und einer Innenschweißnaht, wobei das untere Blechband eine Querschnittseinprägung aufweist,
- Fig. 4: schematischer Querschnitt durch das Detail gemäß Fig. 1 im Randbereich des Behälters gemäß einer zweiten alternativen Ausgestaltung der Verbindung übereinander angeordneter Randbereiche der Blechbänder mit einer Falzverbindung und einer Innenschweißnaht, wobei das obere Blechband eine Querschnittseinprägung aufweist,
- Fig. 5a und b: schematischer Querschnitt durch den Bereich der Verbindung der Randbereiche benachbart übereinander angeordneter Blechbänder im Montagezustand,
- Fig. 6: schematische Draufsicht auf die Zuführung der Blechbänder während des Montagevorgangs,
- Fig. 7: schematischer Querschnitt entlang der Schnittführung A in Figur 6 bei der Zusammenfügung der Blechbänder,
- Fig. 8: schematischer Querschnitt durch das Detail I gemäß Fig. 1 im Randbereich des Behälters gemäß einer dritten alternativen Ausgestaltung der Verbindung übereinander angeordneter Randbereiche der Blechbänder mit einer Falzverbindung und einer Innenschweißnaht,
- Fig. 9: schematischer Querschnitt durch das Detail I gemäß Fig. 1 im Randbereich des Behälters gemäß einer vierten alternativen Ausgestaltung der Verbindung übereinander angeordneter Randbereiche der Blechbänder mit einer Falzverbindung und einer Innenschweißnaht,
- Fig. 10: schematischer Querschnitt durch das Detail I gemäß Fig. 1 im Randbereich des Behälters gemäß einer fünften alternativen Ausgestaltung der Verbindung übereinander angeordneter Randbereiche der Blechbänder ohne Falzverbindung mit einer Innen- und Außenschweißnaht, wobei das obere Blechband eine Querschnittseinprägung aufweist und
- Fig. 11: schematischer Querschnitt durch das Detail I gemäß Fig. 1 im Randbereich des Behälters gemäß einer sechsten alternativen Ausgestaltung der Verbindung übereinander angeordneter Randbereiche der Blechbänder ohne Falzverbindung mit einer Innen- und Außenschweißnaht, wobei das untere Blechband eine Querschnittseinprägung aufweist.

### WEGE ZUM AUSFÜHREN DER ERFINDUNG

Die Fig. 1 zeigt eine Ansicht eines erfindungsgemäßen Behälters 10, wie er zum Aufbewahren von Schüttgütern aus der Land- und Forstwirtschaft, beispielsweise Getreide, Holzschnitzel oder Bioabfall, ebenso eingesetzt werden kann oder zum Speichern von Wasser, Abwasser oder Klärschlamm oder auch zum Speichern von Gas oder Erdöl. Der Behälter 10 ist auf seiner Außenseite und seiner Innenseite im Wesentlichen zylindrisch, insbesondere kreiszylindrisch, mit einer vertikal ausgerichteten Längsachse 12.

Die Herstellung des Behälters 10 erfolgt unter Verwendung eines wendelförmig gebogenen Blechbandes 20 vorzugsweise unmittelbar am Aufstellungsort des Behälters 10. Der Durchmesser 14 des Behälters 10 kann zwischen 4 m und 20 m oder mehr betragen. Die Höhe 16 des Behälters 10 kann zwischen 2 m und 20 m oder mehr betragen. Das Fassungsvolumen des Behälters 10 kann beispielsweise zwischen 15 m³ und 8.000 m³ betragen. Die vorzugsweise homogene Dicke (Fig. 2) des Blechbandes 20 beträgt zwischen 2 mm und 12 mm, kann im vorliegenden Fall insbesondere mehr als 5 mm, vorzugsweise mehr als 6 mm und weniger als 12 mm betragen, beispielsweise zwischen 8 mm und 10 mm. Die Breite des Blechbandes 20 kann zwischen 20 cm und 100 cm betragen, insbesondere zwischen 30 cm und 80 cm und vorzugsweise zwischen 40 cm und 60 cm; im dargestellten Ausführungsbeispiel beträgt die Breite des Blechbandes 20 etwa 50 cm.

In Fig. 3 ist das Detail I von Fig. 1 im Verbindungsbereich benachbarter Blechbänder 20.1, 20.2 dargestellt. Die Außenseite des Behälters 10 ist mit dem Bezugszeichen A und die Innenseite mit dem Bezugszeichen I gekennzeichnet. Dargestellt ist jeweils der obere Randbereich 26.2 eines unteren Blechbandes 20.2 und eines in der Vertikalen oberseitig benachbarten oberes Blechband 20.1 mit einem unteren Randbereich 26.1. Beide Blechbänder 20.1, 20.2 sind in einer Ebene E wendelförmig verlaufend angeordnet, wobei die Ebene E die Mittelebene der Wandung des kreiszylindrischen Behälters 10 darstellt. Das untere Blechband 20.2 weist einen über eine Biegekante 24.2 zur Außenseite A hin ausgebogenen oberen Randabschnitt 26.2 auf, der einen nach außen A weisenden Kragflansch bildet.

Das obere Blechband 20.1 weist einen über eine Biegekante 24.1 zur Außenseite A hin ausgebogenen unteren Randabschnitt 26.1 auf, der U-profilförmig ausgestaltet ist und den Kragflansch des oberen Randabschnittes 26.2 des unteren Blechbandes 20.2 umfasst, das heißt die beiden Randabschnitte 26.1, 26.2 sind in Form einer einfachen Falzverbindung 30 miteinander tragfähig verbunden.

An der Stoßstelle 50, in der das obere Blechband 20.1 auf das untere Blechband 20.2 trifft ist innenseitig I eine Innenschweißnaht 40 zur zusätzlichen Verbindung - neben der außenseitigen A Falzverbindung 30 - des oberen Blechbandes 20.1 mit dem unteren Blechband 20.2 vorhanden.

Das untere Blechband 20.2 weist im Bereich unterhalb der Stoßstelle 50 eine Querschnittseinprägung 34 auf, die von unten nach oben, ausgehend von der Ebene E im Wesentlichen geradlinig zur Innenseite I geneigt vorhanden ist, wobei der obere Endbereich der Querschnittseinprägung 34 über die zweite Biegekante 24.2 in den Kragflansch des oberen Randabschnitts 26.2 übergeht. Durch diese Ausbildung der Querschnittseinprägung 34 wird im Bereich der zweiten Biegekante 24.2 eine nach innen I weisende Vorsprungsfläche 52 durch die Oberseite des unteren Blechbands 20.2 direkt unterhalb der Stoßstelle 50 gebildet und dadurch ist im Bereich der Stoßstelle 50 zwischen der Außenseite des oberen Blechbandes 20.1 und der Außenseite des unteren Blechbandes 20.2 ein Versatz V vorhanden. Das Versatzmaß kann dabei konstruktiv in den Grenzen von 2 mm bis 30 mm liegen, wobei im Ausführungsbeispiel die Blechstärken der Blechbänder 20.1, 20.2 bevorzugt im Bereich zwischen 1,5 mm bis 7 mm liegen.

Die Vorsprungsfläche 52 ist deshalb besonders vorteilhaft, da sie eine problemlose Anbringung der Innenschweißnaht 40 im Bereich der Stoßstelle 50 ermöglicht. Dadurch, dass die Vorsprungsfläche 52 bereichsweise horizontal verläuft kann das beim Herstellen der Schweißnaht anfangs noch flüssige Schweißgut nicht nach unten abfließen und es kann in einfacher Art und Weise eine Schweißnaht mit besonders hoher Qualität hergestellt werden. Durch die Herstellung der Falzverbindung 30 auf der Außenseite und die anschließende Herstellung einer Innenschweißnaht 40 auf der Innenseite wird eine Verbindung der Blechbänder 20.1, 20.2 gewährleistet, die eine äußerst hohe Dichtigkeit aufweist und sich durch eine extrem hohe Tragfähigkeit auszeichnet. Darüber hinaus gestaltet sich die Anbringung einer Schweißnaht montagetechnisch besonders einfach bei gleichzeitiger Gewährleistung einer hohen Schweißqualität.

In Fig. 4 ist eine zweite Variante der Ausgestaltung des Verbindungsbereiches dargestellt. Auch hier ist wie bei der Verbindung gemäß Fig. 3 außenseitig eine Falzverbindung 30 vorhanden, jedoch weist hier das obere Blechband 20.1 eine Querschnittseinprägung 32 auf, die ausgehend von der Ebene E von oben nach unten nach außen im Wesentlichen geradlinig geneigt eingeprägt ist und deren unterer Endbereich in den unteren U-profilförmigen Randabschnitt 26.1 übergeht. Auch durch diese Querschnittseinprägung 32 wird im Bereich der Stoßstelle 50 eine Vorsprungsfläche 52 erzeugt, sodass auch hier zwischen dem ankommenden oberen Blechband 20.1 und dem ankommenden unteren Blechband 20.2 im Bereich der Stoßstelle 50 ein Versatz V vorhanden ist, der das Anbringen einer Schweißnaht mit hoher Qualität problemlos ermöglicht und bei dem ein Abfließen des während der Herstellung flüssigen Schweißgutes nach unten zuverlässig entgegengewirkt werden kann.

In Fig. 3 ist die Querschnittseinprägung 34 am unteren Blechband 20.3 linear nach innen zunehmend ausgebildet. Gemäß einem dritten in Figur 8 dargestellten Ausführungsbeispiel ist es auch möglich, die Querschnittseinprägung 34.1 des unteren Blechbandes 20.2 so auszubilden, dass sie im Bereich ihrer Einprägung im Wesentlichen parallel und versetzt nach innen zur Ebene E ausgebildet ist. Auch bei dieser Ausgestaltung ist die Ausbildung einer vorteilhaften Vorsprungsfläche 52 gegeben. Genauso kann die Querschnittseinprägung 32 gemäß dem Ausführungsbeispiel in Fig. 4 durch eine Querschnittseinprägung 32.1 des oberen Blechbandes 20.1 ersetzt werden, die in Fig. 9 dargestellt ist und die parallel versetzt nach außen zur Ebene E verlaufend eingeprägt ist und in den über die Biegekante 24.1 abgewinkelten unteren Randbereich 26.1 des oberen Blechbandes 20.1 übergeht, sodass sich auch hier eine Vorsprungsfläche 52 unmittelbar unterhalb der Stoßstelle 50 ergibt.

Schließlich ist noch ein Ausführungsbeispiel denkbar, bei dem die Variante gemäß Figur 3, das heißt Ausbildung einer Querschnittseinprägung am unteren Blechband 20.2 durch einen gekrümmten Bereich mit großer Biegekrümmung ausgebildet ist, bei dem dann auch im oberseitigen Bereich der Stoßstelle 50 eine Vorsprungsfläche 52 gebildet wird.

Ein Verfahren zur Herstellung eines derartigen Behälters aus wendelförmig gebogenem Blechband ist beispielsweise in der EP 1181115 B1 beschrieben. Anhand der Figuren 2, 5a, 5b, 6 und 7 ist der Herstellgang schematisch dargestellt und wird nachfolgend in seinen wesentlichen Punkten kurz beschrieben.

Die Fig. 2 zeigt die Draufsicht auf den Behälter 10 und die schematisch dargestellte Herstellvorrichtung. Das Band 20 wird von einer Vorratsrolle 36 entnommen und einer innerhalb des herzustellenden Behälters 10 angeordneten Biegestation 38 zugeführt. Innerhalb der Biegestation 38 erhält das Blechband 20 entsprechend dem gewünschten Durchmesser der Behälters 10 eine Krümmung und die Formkonturen des oberen Randabschnitts 26.1 und des unteren Randabschnitts 26.2 werden eingeprägt. Dann wird das so verformte Blechband 20 einer Verbindungsstation 46 zugeführt, die durch die Verpressung benachbarter Randabschnitte die Falzverbindung 30 herstellt. Mit einem nachgeordnetem Schweißgerät 48 wird die Innenschweißnaht 40 hergestellt. Je nach Verbindungsart (Falzverbindung (siehe Figuren 3, 4, 8, 9) oder nur geschweißte Abkantung (siehe Figuren 10, 11) kann sich die Biegestation 38 auch außerhalb des Behälters 10 befinden und der Verbindungsstation 46 zugeführt werden.

Die Fig. 5a zeigt die Position eines oberen Blechbandes 20.1 und eines unteren Blechbandes 20.2 unmittelbar im Bereich vor der Verbindungsstation 46, wobei das untere Blechband 20.2 höhenmäßig H einstellbar in radialer Richtung R mit seinem als Kragflansch verformten oberen Randabschnitts 26.2 in den unteren, bereits vorverformten noch offenen Randabschnittes 26.1 des oberen Blechbandes 20.1 eingeführt wird. Nach dem Einführen wird durch Verpressen die Falzverbindung 30 in der Verbindungsstation 46 hergestellt und anschließend mittels dem Schweißgerät 48 die Innenschweißnaht 40 aufgebracht und es ergibt sich danach die in Fig. 5b dargestellte Verbindungssituation 46 mit einer außenseitigen Falzverbindung 30 und einer innenseitigen Innenschweißnaht 40.

In den Figuren 10 und 11 sind zwei weitere Ausführungsformen eines erfindungsgemäßen Behälters anhand des Details I von Fig. 1 dargestellt, die auf den Einsatz einer zusätzlichen Falzverbindung verzichten. Gleiche Bauteile tragen dasselbe Bezugszeichen und werden nicht nochmals erläutert.

In dem Ausführungsbeispiel gemäß Fig. 10 weist das obere Blechband 20.1 in seinem unteren Bereich eine lineare nach außen zur Außenseite A hin abgekantete Querschnittseinprägung 32 auf, die stumpf auf den abgewinkelten Randabschnitt 26.2 des unteren Blechbandes 20.2 trifft. Es entsteht zwischen dem Endbereich des oberen Blechbandes 20.1 und dem oberen Endbereich des unteren Blechbandes 20.2 ein Versatz V, so dass die Oberseite des unteren Blechbandes 20.2 innenseitig eine Vorsprungsfläche 52 bildet. Die Verbindung des oberen Blechbandes 20.1 mit dem unteren Blechbandes 20.2 wird durch eine Innenschweißnaht 40 und eine Außenschweißnaht 42 (beide stumpf geschweißt) hergestellt. Die höhe der Querschnittseinprägung 32 beziehungsweise deren Breite BQ kann beispielsweise im Bereich zwischen 5 % bis 30 %, insbesondere zwischen 10 % bis 20 % der Breite eines Blechbandes 20, liegen.

In Fig. 10 ist ergänzend in gestrichelter Darstellung eine weitere Querschnittseinprägung 32.1 dargestellt, die eine größere Neigung aufweist als die Querschnittseinprägung 32. Dadurch wird eine größere Vorsprungsfläche 52 erzeugt. Durch die entsprechende Wahl der Neigung der Querschnittseinprägung 32 beziehungsweise 32.1 kann der Durchmesser des Behälters 10 beeinflusst werden. Die Querschnittseinprägung 32 beziehungsweise 32.1 sorgt für eine zuverlässige Stabilisierung des unteren Randes des oberen Blechbandes, da das Blechband, insbesondere bei dünner Wandstärke, bei Einprägung des abgekanteten unteren Randabschnitts dazu neigt, im gegenüberliegenden freien Randbereich eine wellige Struktur einzunehmen, die den anschließenden Schweißprozess negativ beeinflussen kann. Durch das Vorsehen einer der beschriebenen Querschnittseinprägung wird dieser freie Randbereich stabilisiert und ein zuverlässiger Verschweißprozess gewährleistet.

Die Fig. 11 zeigt ein weiteres Ausführungsbeispiel, das denselben prinzipiellen Aufbau wie das in Fig. 10 dargestellte Detail aufweist, jedoch mit dem Unterschied, dass die Querschnittseinprägung 34 am unteren Blechband 20.2 vorhanden ist, die nach innen, das heißt zur Innenseite I des Behälters hin, gerichtet ist. Auch dadurch entsteht zwischen dem unteren Randbereich des oberen Blechbandes 20.1 und dem Randabschnitt 26.2 des unteren Blechbandes 20.2 eine nach innen gerichtete Vorsprungsfläche 52, die ein optimalen Schweißvorgang gewährleistet.

Bei diesen beiden dargestellten Ausführungsvarianten kommt als Vorteil hinzu, dass ein Lagerrollenrad 54 (in Fig. 10 punktiert dargestellt), auf dem das jeweils untere Blechband 20.2 über seinen oberen Randabschnitt 26.2 während der Montage drehbar gelagert ist, kräftemäßig nahezu keinen Versatz zu dem unteren Randbereich des oberen Blechbandes 20.1 aufweist, dessen Auflagerkraft mit zunehmender Höhe des hergestellten Behälters immer größer wird. Dadurch wird diese Auflagerkraft zentriert über das Lagerrollenrad 54 aufgenommen und führt nicht zu unerwünschten Verformungen, die den Montageprozess negativ beeinflussen können.

Mit der dargestellten Verbindungskonstruktion lassen sich Behälter erstellen, die sich durch eine hohe Dichtfunktion, eine hohe Traglast und eine einfache und wirtschaftliche Montage auszeichnen. Die geometrischen Maße beziehungsweise das Speichervolumen kann problemlos an das jeweilige Erfordernis angepasst werden. Aufgrund der extrem sicheren Verbindungstechnik sind derartige Behälter 10 auch zum Einsatz in erdbebengefährdeten Regionen geeignet. Durch entsprechende Wahl der Blechstärken des Blechbandes 20 können problemlos Behälter 10 mit großem Durchmesser und großer Höhe umgesetzt werden. Gleichzeitig ist es auch problemlos möglich, Behälter 10 mit relativ dünner Wandung herzustellen, ohne dass beim Herstellen der Innenschweißnaht 40 Probleme auftreten, da aufgrund der erfindungsgemäßen Querschnittseinprägungen 32, 34 im Randbereich der Blechbänder 20 zur Herstellung von Schweißnähten optimale Bedingungen geschaffen sind.

## Patentansprüche

1. Zylindrischer Behälter (10), insbesondere Silo zur Speicherung von Feststoffen, Flüssigkeiten und/oder Gasen, Schüttgütern oder dergleichen,
- hergestellt aus einem einlagigen, wendelförmig gebogenem, übereinander durchgehend verlaufend angeordneten, eine zylindrische Ebene (E) bildenden Blechband (20, 20.1, 20.2),
- dessen übereinander benachbart angeordnete Randabschnitte (26.1, 26.2) an einer wendelförmig verlaufenden durchgehenden Stoßstelle (50) miteinander dichtend verbunden sind, wobei
- der obere Randabschnitt (26.2) eines unteren Blechbandes (20.2) zur Behälteraußenseite (A) um eine zweite Biegekante (24.2) abgewinkelt ist,
- **dadurch gekennzeichnet, dass**
- der untere Randabschnitt (26.1) des oberen Blechbandes (20.1) oberhalb der Stoßstelle (50) eine zur Behälteraußenseite (A) hin verlaufende erste Querschnittseinprägung (32) oder der obere Randabschnitt (26.2) des unteren Blechbandes (20.2) unterhalb der Stoßstelle (50) eine zur Behälterinnenseite (I) hin verlaufende Querschnittseinprägung (34) aufweist,
- derart, dass direkt unterhalb der Stoßstelle (50) durch die anschließende Oberseite des oberen Randabschnitts (26.2) des unteren Blechbandes (20.2) eine nach innen überstehende Vorsprungsfläche (52) gebildet wird, die beim Herstellen einer Innenschweißnaht (40) an der Behälterinnenseite (I) auf Höhe der Stoßstelle (50) dem schwerkraftbedingten Abfließen des noch flüssigen Schweißguts entgegenwirkt, beziehungsweise dieses verhindert.

2. Behälter nach Anspruch 1,
- **dadurch gekennzeichnet, dass**
- die Querschnittseinprägung (32, 34) einen im Wesentlichen linearen Verlauf aufweist.

3. Behälter nach Anspruch 1,
- **dadurch gekennzeichnet, dass**
- die Querschnittseinprägung versatzmäßig parallel zur Behälterwandebene (E) verläuft.

4. Behälter nach Anspruch 1,
- **dadurch gekennzeichnet, dass**
- die Querschnittseinprägung als gekrümmter Bereich mit großem Biegeradius ausgebildet ist.

5. Behälter nach einem oder mehreren der Ansprüche 1 bis 4,
- **dadurch gekennzeichnet, dass**
- die Breite (BQ) der Querschnittseinprägung (32, 34) im Bereich zwischen 30 % bis 5 % der Breite des Blechbandes (20) liegt.

6. Behälter nach einem oder mehreren der Ansprüche 1 bis 5,
- **dadurch gekennzeichnet, dass**
- der untere Endbereich eines oberen Blechbandes (20.1) gegenüber dem oberen Endbereich des unteren Blechbandes (20.2) einen quer zur Blechebene (E) vorhandenen Versatz (V) aufweist.

7. Behälter nach einem oder mehreren der vorstehenden Ansprüche,
- **dadurch gekennzeichnet, dass**
- die Blechstärke des Blechbandes (20) im Bereich zwischen 1 mm bis 15 mm, insbesondere zwischen 1,5 mm und 7 mm, liegt.

8. Behälter nach einem oder mehreren der Ansprüche 1 bis 7,
- **dadurch gekennzeichnet, dass**
- benachbarte Blechbänder (20.1, 20.2) an der Stoßstelle (50) über eine Innenschweißnaht (40) und eine Außenschweißnaht (42) miteinander verbunden sind.

9. Behälter nach einem oder mehreren der Ansprüche 1 bis 8,
- **dadurch gekennzeichnet, dass**
- der untere Randabschnitt (26.1) eines oberen Blechbandes (20.1) zur Behälteraußenseite (A) um eine erste Biegekante (24.1) abgewinkelt ist,
- die abgewinkelten Randabschnitte (26.1, 26.2) auf Höhe der Stoßstelle (50) auf der Behälteraußenseite (A) mittels einer Falzverbindung (30) miteinander verbunden sind,
- die abgewinkelten Randabschnitte (26.1, 26.2) auf Höhe der Stoßstelle (50) auf der Behälterinnenseite (I) mittels einer Innenschweißnaht (40) miteinander verbunden sind,
- derart, dass die erste Biegekante (24.1) im Verhältnis zur zweiten Biegekante (24.2) in einem quer zur Blechbandebene (E) vorhandenen Versatz (V) angeordnet ist.

10. Behälter nach Anspruch 9,
- **dadurch gekennzeichnet, dass**
- die Falzverbindung (30) als einfache Falzverbindung ausgebildet ist, in dem ein Randabschnitt (26.2) des unteren Blechbandes (20.2) als Kragflansch und ein Randabschnitt (26.1) des oberen Blechbandes (20.1) als den Kragflansch umfassendes U-Profil ausgebildet ist oder umgekehrt.

11. Behälter nach Anspruch 9,
- **dadurch gekennzeichnet, dass**
- die Falzverbindung als mehrfache Falzverbindung, insbesondere doppelte Falzverbindung ausgebildet ist.

12. Behälter nach Anspruch 6 oder 9,
- **dadurch gekennzeichnet, dass**
- das Versatzmaß (V) im Bereich zwischen der einfachen bis zehnfachen Blechstärke des Blechbandes (20) liegt.

13. Behälter nach einem oder mehreren der vorstehenden Ansprüche,
- **dadurch gekennzeichnet, dass**
- die Dicke der Innen-/ Außenschweißnaht (40, 42) im Bereich zwischen dem einfachen bis dreifachen der Blechstärke des Blechbandes (20) liegt.
